# NOUVEAU FASCICULE DE BREVET EUROPEEN

(11) **EP 0 208 609 B2**
(45) Date de publication et mention de la décision concernant l'opposition: **16.08.1995**
(45) Mention de la délivrance du brevet: 14.06.1989
(21) Numéro de dépôt: 86401464.2
(22) Date de dépôt: 02.07.1986
(51) Int. Cl.: C10G 11/18

(54) **Procédé et dispositif pour le craquage catalytique de charges d'hydrocarbures, avec contrôle de la température de réaction**
Verfahren und Einrichtung für das katalytische Kracken von Kohlenwasserstoffen mit Kontrolle der Reaktionstemperatur
Process and apparatus for the catalytic cracking of hydrocarbons, with control of the reaction temperature

(30) Priorité: 10.07.1985 FR 8510569
(43) Date de publication de la demande: 14.01.1987
(73) Titulaire: TOTAL RAFFINAGE DISTRIBUTION S.A., 92800 Puteaux (FR)
(72) Inventeur: Mauleon, Jean-Louis, F-78160 Marly-le-Roi (FR); Ville, François, F-75014 Paris (FR); Sigaud, Jean-Bernard, F-92420 Vaucresson (FR)
(74) Mandataire: Jolly, Jean-Pierre

(56) Documents cités:
- EP-A- 0 101 553
- EP-A- 0 139 391
- US-A- 3 053 753
- US-A- 3 692 667
- US-A- 3 894 932
- US-A- 3 894 936
- US-A- 3 896 024
- US-A- 4 218 306
- US-A- 4 411 773
- Modern Petroleum Technology, 1980, pp.648-651

## Description

La présente invention concerne le craquage catalytique de charges d'hydrocarbures en lit fluidisé. Elle a plus particulièrement pour objet un procédé et un dispositif pour un tel craquage catalytique, avec une régulation de la température réactionnelle par trempe des produits de la réaction.

On sait que, dans les procédés dits de craquage catalytique (en anglais Fluid Catalytic Cracking, ou encore procédé FCC), la charge d'hydrocarbures est complètement vaporisée par mise en contact à haute température avec un catalyseur de craquage approprié maintenu en suspension. Après que l'on ait atteint par craquage la gamme de poids moléculaires désirée, avec un abaissement correspondant des points d'ébullition, le catalyseur est rapidement séparé des produits obtenus.

Dans la pratique, le catalyseur du procédé FCC et la charge à traiter sont mis en contact à la base d'un réacteur constitué d'une colonne dite «élévateur de charge», que les techniques désignent souvent par le terme anglais de «riser». Au sommet de la colonne est disposée un enceinte concentrique à l'élévateur. Dans la partie supérieure de cette enceinte et au-dessus de l'élévateur est logé un système de séparation balistique, pour récupérer le catalyseur entraîné avec les vapeurs. Des systèmes cycloniques sont généralement utilisés. La charge est évacuée au sommet de ladite enceinte, tandis que les particules de catalyseur désactivées par dépôt de coke sont rassemblées à la base de l'enceinte et y rencontrent un fluide de strippage tel que de la vapeur d'eau, injecté à la base de ladite enceinte, avant d'être évacuées vers un régénérateur, en vue de restaurer leur activité par brùlage du coke. De l'air de combustion est injecté à la base du régénérateur, tandis qu'à la partie supérieure de celui-ci sont prévus des cyclones permettant de séparer le gaz de combustion des particules entraînées du catalyseur régénéré. Celui-ci est évacué à la partie inférieure du régénérateur et recyclé vers la base de l'élévateur ou «riser», où la charge est habituellement injectée à une temperature comprise entre 80 _{°} C et 400 _{°} C et sous une pression allant de 0,78105 à 3,5• 10⁵ Pascals relatifs.

Le procédé FCC est naturellement mis en oeuvre de façon que l'unité de craquage soit en équilibre thermique, toute la chaleur nécessaire étant apportée par la combustion du coke déposé au cours de la réaction de craquage sur les grains du catalyseur. Autrement dit, l'alimentationen en catalyseur chaud régénéré et la température d'injection de la charge à craquer doivent être telles que l'unité puisse répondre aux diverses exigences thermiques de la section réactionnelle, à savoir, en particulier:
- la vaporisation de la charge.
- l'apport de chaleur exigé par les réactions impliquées, lesquelles, globalement, sont endothermiques.
- les pertes de chaleur de l'unité.

Le couple «température de préchauffage de la charge/circulation de catalyseur régénéré» est donc ajusté de façon à déterminer la température de réaction dans toute zone réactionnelle, et en particulier en sortie du riser.

En variante, le catalyseur peut être introduit avec la charge au sommet d'une colonne de réaction essentiellement descendante ou «dropper», à la base de laquelle le catalyseur usé est récupéré, strippé a envoyé à la régénération.

US-A-3 896 024 décrit un procédé de craquage catalytique d'une charge dont le point d'ébullition est compris entre 650 et 720 _{°} F (343 et 382 _{°} C). La charge est mise en contact avec le catalyseur dans une colonne à flux montant où la température du mélange peut atteindre au plus 1000 F F (538 °C). Dans cette zone de mélange, la charge est craquée thermiquement en fractions de points d'ébullition inférieurs, En aval de cette zone, une charge de gas-oil préchauffée est injectée dans la colonne pour abaisser la température du mélange réactionnel entre 800 et 900 _{°} F (426 et 482 _{°} C). Le mélange obtenu est ensuite craqué catalytiquement dans des conditions plus douces dans la partie supérieure de la colonne.

Les développements les plus récents an matière de craquage catalytique n'ont cependant permis de résoudre que partiellement le problème d'injection des charges pétrolières lourdes dans les unités de craquage catalytique.

On sait, en effet, que plus la charge pétrolière à craquage possède un point d'ébullition élevé, plus elle possède de composés à haut poids moléculaire et riches on métaux, qui sont des précurseurs de coke: ces composés, qui comprennent des asphaltènes ont une nature cyclique ou polycyclique et présentent la particularité d'être difficiles à vaporiser dans les conditions usuelles d'injection, et par conséquent de former des dépôts de coke importants lorsqu'il sont mis en présence des grains de catalyseur, an vue de la réaction de craquage catalytique.

Une première solution a donc été proposée (brevet US 4 427 537), selon laquelle des charges petrolières lourdes, possédant en particulier des quantités importantes d'aspaltènes, pouvaient être cra- quees on améliorant leur pulvérisation dans la zone d'injection du catalyseur, da façon à créer, lors du contact avec les grains de catalyseur, un choc thermique suffisant pour permettre un thermocraquage des molècules à poids moléculaire élevé. La scission thermique de ces molécules en molécules plus petites permet à ces dernières d'être ensuite recraquées catalytiquement en phase gazeuse, lors de leur mise en présence des grains de catalyseur.

Des charges pétrolières, caractérisées en ce qu'au moins 10% de leur poids possède un point d'ébullition supérieur à 500 _{°} C, ont ainsi pu être traitées dans les unités de craquage catalytique, grâce à une augmentation de la température dans la zone d'injection du catalyseur et de charge à craquer (ou «zone de mélange») et à une bonne pulvérisation de la charge dans cette zone. Cependant, l'hétérogénéité des températures, qui résulte d'une telle injection, a nécessité la mise au point de réacteurs à courts temps de séjour, afin d'éviter l'occurence d'un surcraquage ou de réactions secondaires, telles que des réactions de polymérisation des produits craqués, ainsi que pour éviter la production d'un excès de gaz difficiles à valoriser.

En poursuivant ses travaux sur le craquage catalytique des charges pétrolières lourdes, la Demanderesse a mis en évidence le fait que cette première solution ne résolvait que partiellement le problème du craquage des charges lourdes particulièrement difficiles à valoriser, par exemple celles dont 10% du poids possède un point d'ébullition supérieur à 550°C, car la chaleur nécessaire au thermocraquage des molécules lourdes devenait tellement importante que la vitesse de réaction, liée à la température de mélange dans la zone d'injection de a charge à craquer, nécessitait un temps de séjour limité à quelques secondes seulement, d'où un contrôle très difficile des conditions de la réaction avec les moyens actuels.

Il a cependant été établi par la Demanderesse que la craquage des charges lourdes peut être effectué de façon simple et efficace en assurant une régulation appropriée de la température dans la zone réactionnelle, grâce à laquelle:
- un choc thermique maximum est effectué à l'injection pendant une durée très courte mais suffisante pour permettre la conversion thermique des molécules à poids moléculaire élevé et notamment des asphaltènes présents dans la charge, et une meilleure vaporisation des molécules destinées à être craqués catalytiquement, puis.
- la température de la réaction catalytique souhaitée et maintenue et reste indépendante de celle qui résulte de l'injection du catalyseur et de la charge craquer, par introduction, en aval de la zone d'injection de la charge, d'un fluide auxiliaire, dans des conditions telles de débit, de température et de pression, que l'introduction de ce fluide permette à la réaction de craquage catalytique de s'effectuer dans des conditions plus douces et indépendantes de la température de mélange.

Cette régulation présente un double avantage:
- d'une part, l'augmentation substantielle de la température de mélange dans la zone d'injection de la charge lourde sur le catalyseur permet une meilleure vaporisation de celle-ci et un craquage thermique instantané des composés les plus lourds, ce quidiminue la formation de coke sur les grains de catalyseurs, liée en particulier au fait que les composés à haut point d'ébullition, ou à caractère basique (composés aromatiques azotés, hydrocarbures aromatiques condensés etc.), ont tendance à s'adsorber et à neutraliser certains sites acides de catalyseur:
- d'autres part, si le thermocraquage des molécules les plus lourdes est réalisé de façon quasi- instantanée à haute température, les composés plus légers, en provenance soit de la charge elle-même, soit de la réaction ne thermocraquage, doivent être craqués catalytiquement, par contact avec les sites actifs de grains de catalyseur, au cours d'une réaction plus lente, dont l'optimum de température n'est pas nécesairement celui qui résulte des conditions précédemment évoquées.

La régulation de la température conduite selon l'invention permet donc de contrôler la durée du contact entre les molécules à craquer catalytiquement et le catalyseur, et d'éviter ainsi une prolongation excessive du thermocraquage générateur de coke et du gaz légers, ainsi que l'occurence de réactions secondaires liées à une température de craquage catalytique inadaptée.

Un but de la présente invention est, par conséquent, dans un procédé de craquage catalytique d'une charge d'hydrocarbures en lit fluidisé, de mettre en contact la charge et le catalyseur à une température élevée apte à prévenir les dépôts de coke sur le catalyseur et à favoriser de façon optimum le craquage catalytique de cette charge.

Un autre but de l'invention est de contrôler la durée de contact du catalyseur et de la charge à cette température élevée, de façon à diminue: les réactions secondaires ou à limiter le thermocraquage susceptible de se produire.

L'invention a par conséquent pour objet un procédé de craquage catalytique d'une charge lourde d'hydrocarbures, dont plus de 10 % en poids possède un point d'ébullition supérieur à 500 _{°} C, ce procédé comprenant une phase de mise en contact en lit fluidisé dilué et à court temps de contact à flux ascendant ou descendant dans une colonne, dans des conditions de craquage, de ladite charge et de particules d'un catalyseur de craquage, une phase de séparation de catalyseur usé et de la charge craquée en aval de la zone d'injection de ladite charge, au moins une phase de strippage du catalyseur usé, puis une phase de régénération dudit catalyseur dans des conditions de combustion du coke déposé sur celui-ci et, enfin, une phase de recyclage du catalyseur régénéré à l'alimentation de ladite colonne, ce procédé étant caractérisé en ce que l'on injecte dans ladite colonne du catalyseur régénéré dans des conditions telles que la température d'équilibre résultant du mélange de la charge vaporisée et du catalyseur soit au moins supérieure à 500 _{°} C et au moins supérieure de 40 à 100 _{°} C à la température finale de réaction en fin de colonne, et en ce que l'on injecte en aval de cette zone de mélange, mais en amont de la phase de séparation, un fluide auxiliaire vaporisable dans les conditions de l'injection, de façon telle que la température du mélange de la charge vaporisée et des particules du catalyseur soit abaissée d'environ 10 à 70 _{°} C par rapport à la température initiale qui résulte de la mise en contact du catalyseur et de la charge, de manière à permettre à la réaction de craquage catalytique de s'effectuer dans des conditions plus douces et indépendantes de ladite température initiale, la température finale de réaction étant toutefois supérieure au point de rosée des hydrocarbures présents les plus lourds, l'injection du fluide auxiliaire étant effectuée à une distance telle de l'injection de la charge que l'abaissement de température en résultant a lieu moins d'une seconde après l'injection de la charge et de préférence moins d'une demi-seconde après cette injection.

La fluide injecté pourra être un liquide ou un gaz et, en particulier, de l'eau,de la vapeur d'eau, ou tout hydrocarbure vaporisable dans les conditions d'injection, en particulier, les gas-oil de cokéfaction ou de viscoréduction, des diluants catalytiques, des solvants lourds aromatiques, ainsi que certaines coupes de désasphaltage extraites au solvant lourd.

L'injection de ce fluide aura donc un effet de trempe sélective sur le mélange réactionnel constitué par la charge et les grains de catalyseur, et le débit d'injection dudit fluide devra être tel qu'il permette de réguler, dans des conditions optimum, la température de la réaction de craquage catalytique, sans nuire pour autant au strippage subséquent du catalyseur usé et sans entrainer de condensation sur les particules de catalyseur des hydrocarbures présents les plus lourds, ce qui se traduirait parun dépôt accru de coke sur le catalyseur. Les conditions d'injection du fluide seront telles qu'elle provoque un abaissement instantané de la température du mélange réactionnel de l'ordre de 10 à 70 _{°} C. ce qui, à température finale de réaction constante, se traduit donc par une augmentation sensiblement équivalente de la température de mélange entre la charge à craquer et les grains de catalyseur régénéré.

Ainsi, d'on l'exposera ci-après plus en détail, le procédé conforme à l'invention peut être mis en oeuvre aussi bien dans une colonne de craquage à flux ascendant (élévateur, dit encore «riser») que dans un colonne à flux descendant («dropper»).

Un avantage important du procédé selon l'invention est qu'il permet de limiter la température de régénération du catalyseur, du fait d'un dépôt réduit de coke, et rend possible la conversion de charges lourdes normalement excluses dans le procédé de craquage catalytique en lit fluidisé.

Il est ainsi possible de maintenir, a l'entrée de la zone réactionnelle, le débit de recyclage du catalyseur et le rapport g entre la masse (C) du catalyseur et celle (O) de la charge à craquer aux valeurs dèsirées pour assurer une vaporisation rapide et homogène de la charge se rapprochant des conditions de «flash», et d'obtenir une conversion optimum des produits de la charge, par craquage catalytique, en produits désirés possédant en particulier un meilleur indice d'octane.

A cet effet, les conditions d'injection de la charge et du catalyseur seront telles que la température de mélange sera légèrement supérieure à la température de vaporisation de la charge.

Naturellement, les conditions d'injection du fluide auxiliaire de trempe, en particulier, le débit, la température et la pression, devront être ajustées en fonction des caractéristiques de la charge et du catalyseur, ainsi que des conditions de réaction de craquage catalytique et du profil de la température souhaités. c'est-à-dire en pratique en fonction de la température de mélange et de la température finale de réaction souhaitée.

Une forme de mise en oeuvre préférée du procédé selon l'invention consiste donc en ce que l'on régule l'injection dudit fluide auxiliaire dans la colonne de craquage de façon telle que la température réactionnelle qui résulte de cette injection soit maintenue à une valeur prédéterminée et constante, mais suffisamment élevée pour que l'efficacité du strippage ne soit pas substantiellement altérée.

L'invention a également pour objet un dispositif pour la mise en oeuvre du procédé défini ci-dessus, ce dispositif comprenant une colonne de craquage à flux ascendant ou descendant, des moyens pour alimenter sous pression ladite colonne avec une charge d'hydrocarbures et des particules d'un catalyseur de craquage régénéré, un moyen de séparation des produits de la charge craquée et des particules de catalyseur usé, au moins un moyen de strippage par au moins un fluide des particules de catalyseur usé, au moins une unité de régenération dudit catalyseur par combustion du coke déposé sur celui-ci, des moyens de recyclage du catalyseur régénéré aux dits moyens d'alimentation et, en aval de la zone de mélange dans ladite colonne de la charge d'hydrocarbures et des particules de catalyseur régénéré, au moins un moyen d'injection d'un fluide auxiliaire dans des conditions de débit, de température et de pression, telles que l'injection de ce fluide auxiliaire diminue la température de la zone réactionnelle située immédiatemment en aval de façon indépendante de la température de mélange, ce dispositif étant caractérisé en ce qu'il comporte des moyens pour réguler le débit dudit fluide auxilaire de façon telle que la température de la zone réactionnelle en aval de l'injection du fluide auxiliaire soit maintenue à une valeur de consigne qui est propre à la nature de la charge à craquer, au type de catalyseur et à son mode de régénération.

De préférence, ce dispositif comprendra également des moyens accroître le débit du catalyseur chaud lorsque la température finale de réaction tend à décroître par rapport à la valeur de consigne.

Le moyen d'injection d'un fluide auxiliaire pourra être avantageusement situé dans la zone réactionnelle à une distance qui pourra être comprise entre 0,1 et 0,8 fois la longueur de ladite zone réactionnelle et, de préférence, entre 0,1 et 0,5 fois cette longueur, en aval de la zone d'injection de la charge à craquer.

Ce ou ces moyens d'injection seront avantageusement constitués par un dispositif d'injection de type connu en soi, permettant de répartir le fluide de facon, homogène sur toute la section de la zone réactionnelle.

En particulier, lorsque le fluide régulateur sera constitué par un liquide, les quantités nécessaires a la régulation de la température de mélange seront injectées à l'aide d'un dispositif de pulvérisation permettant, de facon connue en soi, de pulvériser ce liquide sous forme d'un brouillard très fin sur toute la section de la zone réactionne!le de facon à obtenir un transfer de chaleur aussi instantané que possible. Ainsi, dans une unité industrielle de type classique, une injection de 20 à 150 litres d'eau liquide par mètre cube de charge traitée permettra d'abaisser la température de la zone de mélange située en amont d'environ 10 à 70_{°}C.

En outre, lorsque le fluide injecté sera un hydrocarbure, tel que par exemple un diluant catalytique, le débit nécassaire pour réaliser une augmentation identique de température sera de 100 à 700 litres d'hydrocarbure par mètre cube de charge traitée.

L'invention va être décrite ci-après plus en détail, en référence aux dessins schématiques annexés, sur lesquels:
la figure 1 illustre l'application du procédé selon l'invention à un ensemble de craquage catalytique en lit fluidisé à colonne ascendante ou «riser»;
la figure 2 illustre l'application de l'invention à un ensemble de craquage à colonne à flux descendant ou «dropper»;
la figure 3 illustre une variante de la figure 1, avec un autre mode de régulation du procédé.

Sur la figure 1, le catalyseur régénéré est injecté par une conduite 1 à la base d'une colonne à flux ascendant 2 ou «élévateur», ainsi qu'un gaz vecteur injecté en 3 La charge d'hydrocarbures à traiter est elle-même injectée en 4 à la base de la colonne et les hydrocarbures et les particules du catalyseur sont en contact dans la zone 2, immédiatement en aval de l'injection de la charge. La température du mélange catalyseur - charge vaporisée est comprise entre environ 500 et 650 _{°} C, suivant la nature de la charge et les objectifs de conversion désirée.

A la partie supérieure de la colonne 1 est prévue une enceinte 6 de séparation des produits craqués et des particules de catalyseur usé. A la base de cette enceinte 6 sont disposés des injecteurs 7 d'un fluide de strippage, généralement de la vapeur d'eau, agissant à contre-courant des particules de catalyseur separées. A la base de l'enceinte 6, les particules de catalyseur sont évacuées en 8 vers un second dispositif de strippage ou vers un régénérateur, tandis que les produits craqués sont évacués à la partie supérieure (non représentée) de l'enceinte 6.

Conformément à l'invention, un fluide auxiliaire de trempe des produits de craquage est injecté en 9 dans la partie 5 de la colonne 2, en aval de la zone de contact entre particules de catalyseur et charge vaporisée. Ce fluide auxiliaire - eau, vapeur d'eau, hydrocarbures, ou autre - est injecté avec un débit tel qu'il abaisse de 10 à 70 _{°} C, suivant le résultat désiré, la température du mélange, en vue d'optimiser les réactions de craquage catalytique de la charge. La température finale de la zone réactionnelle ainsi refroidie pourre être, par exemple, de l'ordre de 500 _{°} C, mais devra être supérieur au point de rosée des hydrocarbures présents les plus lourds.

A cet effet, une sonde ce température 10 sera prévue à l'intérieur de l'enceinte 6 pour y mesurer la température et pour éventuellement contrôler la vanne 12 commandant le débit du fluide auxiliaire dans la ligne d'alimentation 13 du moyen d'injection 9, de facon telle que la température dans l'enceinte 6 soit maintenue supérieure à une température de consigne propre au type de charge traitée. Une autre sonde de température 14, disposée dans la colonne 2 en amont de moyen d'injection 9 du fluide auxiliaire, c'est-à-dire dans la zone de mise en contact de la charge avec les particules de catalyseur, commande, d'une part, la vanne 16, permettant ainsi d'agir sur le débit d'injection du catalyseur régénéré dans la colonne et donc sur la température dans la zone de mise en contact et, d'autre part, la vanne 12 pour réguler le débit du fluide auxiliaire dans la ligne d'alimentation 13 du moyen d'injection 9.

Dans le cas de la figure 2, la colonne 20 de craquage est du type dit «dropper», c'est-à-dire que les particules de catalyseur régénéré 21 sont injectées à la partie supérieure de la colonne 20 et y tombent par gravité. La charge à craquer est également introduite à la partie supérieure de la colonne en 22. Une enceinte 23 située à la base de la colonne 20 permet de séparer et d'évacuer les effluents, à savoir les produits du craquage par la conduite 24, et les particules de catalyseur usé vers la base de cette enceinte 23, pour les stripper, puis les acheminer vers la régénération.

Conformément à l'invention, un fluide auxiliaire de trempe des produits de craquage est injecté en 26, en aval des moyens d'injection 22 de la charge. Son débit est tel pour une température de mélange donnée, qu'il abaisse la température finale de réaction d'environ 10 à 70 _{°} C, pour permettre aux réactions de craquage catalytique de s'effectuer dans des conditions optimales.

Comme dans le cas précédent, une sonde de température 27, disposés avant la conduite 24, permet de commander, par une vanne 29 disposée sur la canalisation 30 d'alimentation, le débit de fluide auxiliaire du moyen d'injection 26, de façon telle que la température relavée en 27 soit constamment égale ou supérieure à une température de consigne, tandis que la sonde permet d'agir sur la température d'infection dans la zone réactionnelle et sur la régulation du débit d'injection en 26.

Sur la figure 3, la colonne 2 de craquage est à nouveau de type riser et les chiffres de référence désignant les éléments de l'unité sont les mêmes que pour ceux de la figure 1. Cette figure présents un mode de régulation simplifié et particulierement avantageux, conforme à la présente invention. Dès que le fluids auxiliaire est injecté en 9, ou que l'on augmente le volume d'injection, la température finale de la réaction catalytique, mesurée en 10, aura tendance à décroître par rapport à la valeur de consigne souhaitèe pour la charge correspondante. La vanne 16, agissant sur le débit de catalyseur chaud régénéré, assurera aussitôt une augmentation de la température de mélange qui, compte tenu du débit injecté en 9, permettra de faire remonter la température finale de craquage à la valeur de consigne. Les deux exemples suivants illustrent les avantages du procédé conforme à l'invention.

### Exemple 1

On craque dans un dispositif pilote de craquage, comprenant un élévateur à temps de séjour court et un système de régénération de catalyseur à deux étages, comme décrit dans la demande de brevet français n _{°} 2 574 422, une charge résiduelle hydrodé-sulfurée ayant les caractéristiques suivantes:

On utilise, pour le craquage, un catalyseur commercial, comprenant des zéolithes de grands stabilité et une matrice propre à craquer les molécules d'hydrocarbures les plus lourdes dans des conditions de craquage.

Deux essais ont été effectués avec la même charge. l'un dans des conditions usuelles de craquage, l'autre avec injection à mi-hauteur de l'élévateur d'un fluide de trempe constituée par de l'eau liquide.

Les conditions des deux essais ont été les suivantes:

Le tableau ci-dessus montre l'avantage résultant d'une élévation de la température initiale de craquage à plus de 550 °C et d'une trempe des produits de la réaction, à l'aide de l'eau, pour ramener la température du mélange à 525 _{°} C.

Pour une température finale de craquage identique (525 °C) et du fait de la température d'injection (595 ° C au lieu de 578 ° C), la teneur en hydrogène du coke est plus faible dans le cas du procédé selon l'invention et le A coke est légèrement inférieur, ce qui montre que les fractions lourdes ont été efficacement craquées et ne restent pas adsorbées sur le catalyseur usé.

On voit ici qu'avec une température plus basse pour le catalyseur usé et avec un A coke et une teneur en hydrogène plus faibles, il est possible d'abaisser la température finale de régénération du catalyseur d'environ 53 _{°} C. Ceci peut être mis à profit pour augmenter soit le rapport C/O (cas de cet exemple), soit la température de la charge, ce qui améliore de façon notable la vaporisation de la charge.

Les effets bénéfiques obtenus par le procédé conforme à l'invention sont résumés ci-après:
On retiendra, essentiellement, une conversion améliorée, une meilleure sélectivité en essence et en distillat, et une production plus faible de gaz secs traduisant une réduction du craquage thermique, et de l'effet du nickel. Par ailleurs, le caractère plus oléfinique et moins aromatique des produits se traduit par un meilleur indice d'octane et un meilleur indice de cétane. Eifin, une meilleure stabilite de catalyseur, due à une température de régénération moins élevée, permet d'en réduire le taux de renouvellement pour maintenir l'activité désirée.

### Exemple 2

Le même dispositif et le même catalyseur de craquage que dans l'exemple précédent sont utilisés avec une charge dont les catactéristiques sont les suivantes:

Le fluide auxiliaire est constitué cette fois d'un recycle des effluents de craquage de point d'ébullition compris entre 340 ° C et 460 ° C, pratiqué 0,2 secondes après injection de la charge dans la zone de mélange.

Les conditions opératoires sont les suivantes:

Dans cet exemple, la charge lourde considérée n'aurait pu être traités sans recourir aux moyens mis en oeuvre dans la présente invention, dans la mesure où, selon l'art antérieur, au moins 15% en poids de cette charge n'auraient pu être vaporisés, ce qui aurait conduité à une production de coke hors des limites compatibles avec la satisfaction du bilan thermique de l'unité. La température de mélange a été augmentée d'environ 40 _{°} C pour assurer la vaporisation complète et les conditions de choc thermique nécessaires au craquage des composés les plus lourds présents dans cette charge, après quoi la pulverisation d'un hydrocarbure dans le milieu réactionnel permet de ramener la temperature finale à 510 _{°} C et d'assurer ainsi une conversion optimale.

Le procédé conforme à l'invention permet donc d'améliorer les performances d'une unité de craquage pour une charge déterminée d'hydrocarbures. Il peut être utilisé avantage, sement pour traiter avec une plus grande efficacité ces charges plus lourdes et plus contaminées. De même, ce procédé présente un attrait exceptionnel pour le traitement de charges azotées, du riches en composés polaires (résines, asphaltènes), où la forte présence d'azote aromatique est responsable d'une chute spectaculaire de la conversion. Sur un résidu Nigerian KOLE, par exemple, le gain de conversion avec le procédé conforme à l'invention est de l'ordre de 5,5% an volume. Ceci s' explique par la plus haute température de mélange, qui déplace favorablement l'équilibre d'adsorption de l'azote aromatique, en réduisant ainsi la neutralisation de certains sites acides du catalyseur.

## Revendications

1. Procédé de craquage catalytique d'une charge lourde d'hydrocarbures, dont plus de 10 % en poids possède un point d'ébullition supérieur à 500 ° C, ce procédé comprenant une phase de mise en contact en lit fluidisé dilué et à court temps de contact à flux ascendant ou descendant dans une colonne, dans des conditions de craquage, de ladite charge et de particules d'un catalyseur de craquage, une phase de séparation de catalyseur usé et de la charge craquée en aval de la zone d'injection de ladite charge, au moins une phase de strippage du catalyseur usé, puis une phase de régénération dudit catalyseur dans des conditions de combustion du coke déposé sur celui-ci et, enfin, une phase de recyclage du catalyseur régénéré à l'alimentation de ladite colonne, ce procédé étant caractérisé en ce que l'on injecte dans ladite colonne du catalyseur régénéré dans des conditions telles que la température d'équilibre résultant du mélange de la charge vaporisée et du catalyseur soit au moins supérieure à 500 ° C et au moins supérieure de 40 à 100 _{°} C à la température finale de réaction en fin de colonne, et en ce que l'on injecte en aval de cette zone de mélange, mais en amont de la phase de séparation, un fluide auxiliaire vaporisable dans les conditions de l'injection, de façon telle que la température du mélange de la charge vaporisée et des particules du catalyseur soit abaissée d'environ 10 à 70 °C par rapport à la température initiale qui résulte de la mise en contact du catalyseur et de la charge, de manière à permettre à la réaction de craquage catalytique de s'effectuer dans des conditions plus douces et indépendantes de ladite température initiale, la température finale de réaction étant toutefois supérieure au point de rosée des hydrocarbures présents les plus lourds, l'injection du fluide auxiliaire étant effectuée à une distance telle de l'injection de la charge que l'abaissement de température en résultant a lieu moins d'une seconde après l'injection de la charge et de préférence moins d'une demi-seconde après cette injection.

2. Procédé selon la revendication 1,
caractérisé en ce que ledit fluide auxiliaire est de l'eau ou de la vapeur d'eau, injectée en une quantité comprise entre 20 et 150 litres par m³ de charge injectée dans la zone de réaction.

3. Procédé selon la revendication 1,
caractérisé en ce que le fluide auxiliaire est un hydrocarbure vaporisable dans les conditions d'injection et, en particulier, un gas-oil, un diluant catalytique, un solvant lourd aromatique ou une coupe de désasphaltage extraite au solvant lourd, cet hydrocarbure étant injecté en une quantité comprise entre 100 et 700 litres par mètre cube de charge traitée.

4. Procédé selon l'une des revendications 1 à 3,
caractérisé en ce que la température du mélange résultant de l'injection du catalyseur et de la charge à craquer est comprise entre 500 et 650 _{°} C.

5. Dispositif Pour la mise en oeuvre du procédé selon la revendication 1, ce dispositif,
comprenant une colonne de craquage à flux ascendant (2) ou descendant (20), des moyens (4, 22 ; 1, 26) pour alimenter sous pression ladite colonne avec une charge d'hydrocarbures et des particules d'un catalyseur de craquage régénéré, un moyen de séparation des produits de la charge craquée et des particules de catalyseur usé, au moins un moyen de strippage (7) par au moins un fluide des particules de catalyseur usé, au moins une unité de régénération dudit catalyseur par combustion du coke déposé sur celui-ci, des moyens de recyclage du catalyseur régénéré auxdits moyens d'alimentation et, en aval de la zone de mélange dans ladite colonne de la charge d'hydrocarbures et des particules du catalyseur régénéré, au moins un moyen d'injection (9, 26) d'un fluide auxiliaire dans des conditions de débit, de température et de pression telles que l'injection de ce fluide auxiliaire diminue la température de la zone réactionnelle située immédiatement en aval de façon indépendante de la température de mélange, ce dispositif étant caractérisé en ce qu'il comporte des moyens (10, 12 ; 27, 29) de régulation du débit dudit fluide auxiliaire aptes à maintenir la température de la zone réactionnelle en aval de l'injection du fluide auxiliaire à une valeur de consigne qui est adaptée à la nature de la charge à craquer, au type de catalyseur utilisé et à son mode de régénération.

6. Dispositif selon la revendication 5, caractérisé en ce qu'il comprend des moyens, (16) pour accroître le débit du catalyseur chaud lorsque la température finale de réaction tend à décroître par rapport à la valeur de consigne.

## Claims

1. A process for the catalytic cracking of a heavy charge of hydrocarbons, of which more than 10 % by weight has a boiling point above 500 _{°} C, said process comprising a stage for bringing said charge and particles of a cracking catalyst into contact in a dilute fluidised bed and with a short contact time in ascending or descending flow in a column under cracking conditions, a stage for separating spent catalyst and the cracked charge downstream of the injection zone of said charge, at least one stage for stripping the spent catalyst, then a stage for regenerating said catalyst under combustion conditions of the coke deposited thereon, and, finally, a stage for recycling the regenerated catalyst to the feed of said column, this process being characterised in that regenerated catalyst is injected into said column under conditions such that the equilibrium temperature resulting from the mixing of the vaporised charge and the catalyst is at least higher than 500 °C and at least 40 to 100_{°}C higher than the final reaction temperature at the end of the column, and in that a vaporisable auxiliary fluid is injected downstream of this mixing zone but upstream of the separating stage under the injection conditions in such a way that the mixing temperature of the vaporised charge and the catalyst particles is lowered by about 10 to 70 _{°} C in relation to the initial temperature arising from bringing the catalyst and the charge into contact, so as to enable the catalytic cracking reaction to be carried out under conditions which are more gentle and independent of said initial temperature, however, the final reaction temperature being higher than the dew point of the heaviest hydrocarbons present, the injection of the auxiliary fluid being carried out at such a distance from the injection of the charge that the reduction in temperature resulting therefrom takes place less than one second after the injection of the charge and, preferably, less than one half second after this injection.

2. A process according to claim 1, characterized in the auxiliary fluid is water or water vapour injected in a quantity of between 20 and 150 litres per m³ of charge injected into the reaction zone.

3. A process according to claim 1, characterized in that the auxiliary fluid is a hydrocarbon which is vaporisable under the injection conditions and, in particular, a gas-oil, a catalytic diluent, a heavy aromatic solvent or a deasphalting fraction extracted from the heavy solvent, said hydrocarbon being injected in a quantity of between 100 and 700 litres per cubic metre of treated charge.

4. A process according to any one of claims 1 to 3, characterized in that the mixing temperature resulting from the injection of the catalyst and the charge to be cracked is between 500 and 650 _{°} C.

5. An apparatus for carrying our the process according to claim 1, said apparatus comprising an ascending (2) or descending (20) flow cracking column, means (4, 22; 1, 26) for feeding said column under pressure with a hydrocarbon charge and particles of a regenerated cracking catalyst, a means for separating products of the cracked charge and particles of spent catalyst, at least one means (7) for stripping with at least one fluid the particles of spent catalyst, at least one unit for regenerating said catalyst by combustion of the coke deposited thereon, means for recycling the regenerated catalyst to said feed means and, downstream of the mixing zone in said column of the hydrocarbon charge and the particles of regenerated catalyst, at least one means (9, 26) for injecting an auxiliary fluid under such conditions of flow, temperature and pressure that the injection of this auxiliary fluid reduces the temperature of the reaction zone situated immediately downstream independently of the mixing temperature, said apparatus being characterised in that it comprises means (10, 12; 27, 29) for controlling the flow of said auxiliary fluid and able to maintain the temperature of the reaction zone downstream of the injection of the auxiliary fluid at a rated value which is adapted to the nature of the charge to be cracked, to the type of catalyst used and to its method of regeneration.

6. An apparatus according to claim 5, characterised in that it comprises means (16) for increasing the flow of hot catalyst when the final reaction temperature tends to decrease in relation to the rated value.

## Patentansprüche

1. Verfahren für das katalytische Kracken einer schweren Charge Von Kohlenwasserstoffen, wovon mehr als 10 Gew.-% einen Siedepunkt höher als 500 _{°} C aufweisen, mit
einer Phase, in welcher die Charge und Teilchen eines Krackkatalysators in verdünnter Wirbelschicht und mit kurzer Kontaktzeit im steigenden oder fallenden Strom in einer Kolonne unter Krackbedingungen miteinander in Berührung gebracht werden,
einer Phase hinter der Chargeneinspritzzone, in welcher gebrauchter Katalysator und die gekrackte Charge voneinander getrennt werden,
mindestens einer Phase, in welcher der gebrauchte Katalysator gestrippt wird,
danach einer Phase, in welcher der Katalysator unter Bedingungen regeneriert wird, bei denen der auf ihm abgelagerte Koks verbrennt, und
schließlich einer Phase, in welcher der regenerierte Katalysator zur Speisung der Kolonne rückgeführt wird,
dadurch gekennzeichnet, daß
in die Kolonne regenerierter Katalysator unter solchen Bedingungen eingeblasen wird, daß die sich aus der gegenseitigen Vermischung der verdampften Charge und des Katalysators ergebende Beharrungstemperatur mindestens höher als 500 _{°} C und wenigstens um 40 bis 100 ° C höher als die Reaktiongsendtemperatur am Kolonnenende ist, und
hinter dieser Vermischungszone, aber vor der Trennungsphase, ein bei den Einspritzbedingungen verdampfbares Hilfsströmungsmittel eingespritzt wird, so daß die Temperatur der Mischung aus der verdampften Charge und den Katalysatorteilchen gegenüber der Anfangstemperatur um etwa 10 bis 70 _{°} C abgesenkt wird, welche sich aus dem gegenseitigen Inberührungbringen des Katalysators und der Charge ergibt, um es der katalytischen Krackreaktion zu ermöglichen, sich unter milderen und von der Anfangstemperatur unabhängigen Bedingungen zu vollziehen, wobei die Reaktionsendtemperatur jedoch über dem Taupunkt der schwersten vorhandenen Kohlenwasserstoffe liegt, wobei das Einspritzen des Hilfsströmungsmittels in einem solchen Abstand vom Einspritzen der Charge erfolgt, daß die sich daraus ergebende Temperaturabsenkung weniger als eine Sekunde nach dem Einspritzen der Charge und vozugsweise weniger als eine halbe Sekunde nach diesem Einspritzen stattfindet.

2. Verfahren nach Anspruch 1, dadurch gekennzeichnet, daß es sich bei dem Hilfsströmungsmittel um Wasser oder Wasserdampf handelt, das bzw. der in einer Menge zwischen 20 und 150 I je m³ an in die Reaktionszone eingespritzter Charge eingespritzt wird.

3. Verfahren nach Anspruch 1, dadurch gekennzeichnet, daß es sich bei dem Hilfsströmungsmittel um einen bei den Einspritzbedingungen verdampfbaren Kohlenwasserstoff handelt, insbesondere ein Gasöl, ein katalytisches Verdünnungsmittel, ein schweres aromatisches Lösungsmittel oder eine mit schwerem Lösungsmittel extrahierte Entasphaltierungsfraktion, wobei der Kohlenwasserstoff in einer Menge zwischen 100 und 700 I je Kubikmeter an behandelter Charge eingespritzt wird.

4. Verfahren nach einem der Ansprüche 1 bis 3, dadurch gekennzeichnet, daß die Temperatur der sich aus dem Einblasen des Katalysators und dem Einspritzen der zu krackenden Charge ergebenden Mischung zwischen 500 und 650 _{°} C liegt.

5. Einrichtung zur Durchführung des Verfahrens nach Anspruch 1, welche
eine Krackkolonne (2; 20) mit steigendem oder fallendem Strom,
Mittel (4, 1; 22, 21) zum Speisen der Kolonne unter Druck mit einer Charge von Kohlenwasserstoffen und Teilchen eines regenerierten Krackkatalysators,
ein Mittel zum Trennen der Produkte der gekrackten Charge und der Teilchen gebrauchten Katalysators,
mindestens ein Mittel (7) zum Strippen der Teilchen gebrauchten Katalysators mit wenigstens einem Strömungsmittel,
mindestens eine Einheit zum Regenerieren des Katalysators durch Verbrennung des auf ihm abgelagerten Kokses,
Mittel zum Rückführen des regenerierten Katalysators zu den Speisemitteln und
hinter der Zone zum gegenseitigen Vermischen der Charge von Kohlenwasserstoffen und der Teilchen des regenierten Katalysators in der Kolonne mindestens ein Mittel (9; 26) zum Einspritzen eines Hilfsströmungsmittels unter solchen Durchsatz-, Temperatur- und Druckbedingungen, daß das Einspritzen dieses Hilfsströmungsmittels die Temperatur der unmittelbar dahinter angeordneten Reaktionszone unabhängig von der Vermischungstemperatur vermindert,
aufweist, gekennzeichnet durch
Mittel (10, 12; 27, 29) zum Regeln des Hilfsströmungsmitteldurchsatzes, welche in der Lage sind, die Temperatur der Reaktionszone hinter dem Einspritzen des Hilfsströmungsmittels auf einem der Art der zu krackenden Charge, dem verwendeten Katalysatortyp und der Art seiner Regenerierung angepaßten Sollwert zu halten.

6. Einrichtung nach Anspruch 5, gekennzeichnet durch Mittel (16) zur Erhöhung des Durchsatzes an heißem Katalysator, sobald die Reaktionsendtemperatur dahin tendiert, gegenüber dem Sollwert abzufallen.
